# EUROPÄISCHE PATENTSCHRIFT

(11) **EP 0 277 187 B1**
(45) Veröffentlichungstag und Bekanntmachung des Hinweises auf die Patenterteilung: **18.07.1990**
(21) Anmeldenummer: 87905273.6
(22) Anmeldetag: 12.08.1987
(51) Int. Cl.: A63B 65/02

(54) **SPEER MIT VERBESSERTER NAVIGATIONSFÄHIGKEIT**
JAVELIN WITH IMPROVED AIRWORTHINESS
JAVELOT A NAVIGABILITE AMELIOREE

(30) Priorität: 12.08.1986 HU 353286
(43) Veröffentlichungstag der Anmeldung: 10.08.1988
(73) Patentinhaber: Németh, Miklos, H-1021 Budapest (HU)
(72) Erfinder: Németh, Miklos, H-1021 Budapest (HU)
(74) Vertreter: Viering, Jentschura & Partner
(86) Internationale Anmeldenummer: HU8700034
(87) Internationale Veröffentlichungsnummer: WO8801187

(56) Entgegenhaltungen:
- US-A- 4 333 643
- US-A- 4 337 940
- US-A- 4 404 053

## Beschreibung

Die Erfindung betrifft einen für Sportzwecke eingesetzten Speer mit verbesserter Navigationsfähigkeit und verbesserten Flugeigenschaften.

Der Speer als Wurfwaffe, später als Sportgerät, wurde im Laufe seiner mehrtausendjährigen Geschichte jederzeit nach einer solchen Überlegung gefertigt, dass neben einer stromlinienförmigen Form seine Oberfläche so glatt wie möglich sein soll, weil er dadurch besser fliegen kann. Diese Konzeption kann während der Entwicklung des Speeres als. Sportgerät auch im XX. Jahrhundert beobachtet werden. Eine Herstellerfirma ist in ihrer Bestrebung auf die maximale Overflächenglattheit soweit gegangen, dass der von ihr hergestellte Stahlspeer auf der ganzen Oberfläche mit Chrom überzogen wurde, doch der erwartete Erfolg blieb aus. Dieser Misserfolg wies schon darauf hin, dass zur Erreichung von optimalen Flugeigenschaften auch andere Faktoren in Rücksicht genommen werden müssen.

Der Speer, dessen Abmessungen und andere Parameter durch die strengen Vorschriften des Internationalen Verbandes für Athletik (IAAF) geregelt sind, wurde trotzdem ein ausgezeichnet navigierendes und segelndes Sportgerät. Die Entwicklung dieser Sportart bewegte schliesslich den Internationalen Verband nach der Überschreitung der 100-m-Grenze dazu, dass eine Abänderung der Vorschriften für Männerspeer beschlossen wurde und ähnliche Änderungen sind auch beim Frauenspeer in Aussicht. Das Ziel der eingeführten Veränderungen war die Verminderung der Wurfweite une eine derartige Abänderung der Flugbahn des Speeres, damit er immer mit seiner Spitze den Boden erreicht, wodurch die Gehährlichkeit vermindert und der Streit um die Gültigkeit des Wurfes behoben werden können. Diese im Grunde genommen gutwillige Veränderungen haben die Flugeigenschaften des bisher ausgezeichnet navigierenden Männerspeeres negativ beeinflusst und mit einem Speer nach den neuen Vorschriften im Durchschnitt um etwa 8-10 m kleinere Wurfweite erzielt werden kann. So tauchte sowohl bei den Sportgeräteherstellern als auch bei den Sportlern der durch den Wettkampf diktierte Bedarf auf, wie mit Rücksicht auf die neuen Vorschriften ein neuer Speer gebaut werden könnte, dessen Eigenschaften dem alten Speer nachekommen und mit welchem bessere Ergebnisse erzielt werden können. Die Verbesserungsmöglichkeiten sind jedoch durch die neuen Vorschriften streng eingeschränkt. Das Gewicht eines Männerspeeres darf 800 g, die Länge 260 cm, und der maximale Durchmesser 30 mm betragen während ein Frauenspeer wiegt 600 g und kann eine Länge von 220 cm und einen maximalen Durchmesser von 25 mm haben. Darüber hinaus sind die Form des Speeres, sein Schwerpunkt und die Stelle des zum Festhalten dienenden Bundes auch durch die Vorschriften geregelt. So darf z.B. beim neuen Männerspeer der Schwerpunkt höchstens 106 cm hinter der vorderen Spitze, unter dem Bund angeordnet werden, und die Dicke (der Durchmesser) des Speeres darf in der Mitte zwischen dem Schwerpunkt und der hinteren Spitze höchstens 27 mm, während in einer Entfernung von 15 cm von der hinteren Spitze mindestens 12 mm betragen.

Die Aufgabe der Erfindung besteht in der Schaffung eines Speeres unter den obenbenannten Bedingungen, dessen Parameter keine der gültigen Vorschriften verletzen, der jedoch eine den Fähigkeiten des jeweiligen Sportlers angepasste verbesserte Navigationsfähigkeit aufweist, die letzten Endes die Erhöhung der Wurfweite ermöglicht und der vorschriftsmässigen Landung des Gerätes beiträgt.

Der Erfindung leigt die Erkenntnis zugrunde, dass im Gegensatz zur bisherigen allgemeinen Annahme die Rauhheit der Oberfläche des Speeres bei Würfen gewisser Grösse bzw. mit bestimmter Auswurfgeschwindigkeit die Flugeigenschaften bzw. die Navigationsfahigkeit des Speeres nicht negativ beeinflusst, sondern sogar eine ausdrücklich positive Wirkung ausübt. Die theroretische Erklärung für diese Erscheinung ist etwa wie folgt:

Wie bei jedem in der Luft navigierenden geworfenen Körper, gehört auch beim Speer zu einer gegebenen Geschwindigkeit (Auswurfgeschwindigkeit) und einem gegebenen Auswurfwinkel eine theoretische Flugbahn, wenn man alle andere Störfaktoren (z.B. Wind) ausser Acht lässt.

Der durch die Längsachse des Speeres und die Tangente der durch den Schwerpunkt des Speeres beschriebenen Flugbahn eingeschlossene Winkel bildet den für den Wurf charakteristischen sogenannten sogenannten Anstellwinkel a. Die Flugbahn des Speeres setzt sich aus drei Abschnitten zusammen: aus ansteigendem Bahnabschnitt, Scheitelpunkt und absteigendem Bahnabschnitt. Es existiert also ein solcher Punkt, der Scheitelpunkt, wo sich die Richtung der Bewegung verändert und die auf Speer wirkende resultierende Kraft Fᵣ kleiner wird als die Gewichtskraft G. In dem ansteigenden Bahnschnitt navigiert der Speer am besten, wenn ein solches dynamisches Kraftgleichgewicht zustande kommt, bei welcher die Längsachse des Speeres mit der jeweiligen Tangente der Flugbahn einen minimalen Winkel einschliesst, also das Gerät sich in Richtung der Fortbewegung einstellt. Auf dem Scheitelpunkt kommt es zu einer Richtungssänderung, wobei als optimal diejenige Position betrachtet werden kann, wenn sich der Speer weiterhin in Richtung der Fortbewegung einstellt, also in Richtung der "Anströmung". Durch eine bestimmte Rauhheit der Oberfläche kann es bei Einhaltung der aktuell gültigen geometrischen Vorschriften des Speeres erzielt werden, dass in der Anfangsphase der Flugbahn das bestrebte dynamische Gleichgewicht dadurch aufrechterhalten werden kann, dass die auf den hinteren Teil des Speeres wirkende resultierende Kraft Flh kleiner wird, wodurch die auf den Speer wirkende gesamte resultierende Kraft Fᵣ ein kleineres Drehmoment M auf das Gerät ausübt, demzufolge der Speer nicht zu früh zu stürzen beginnt und länger in Richtung der Fortbewegung navigieren kann. Andererseits übt die angewendete Rauhheit im absteigenden Bahnabschnitt keine negative Wirkung aus, da bei der verringerten Geschwindigkeit in diesem Abschnitt die Widerstandszunahme minimal, praktisch vernachlässigbar ist und den Flug des Speeres nicht beeinflusst.

Die erläuterten Erscheinungen lassen sich am besten aufgrund der Strömungsverhältnisse während des Fluges des Speeres erklären. Die Flugbahn des Speeres wird nämlich bei gegebenen Auswurfparametern entscheidend durch die Strömungskräfte beeinflusst. Wie es in Fig. 1 ersichtlich ist, ist der Abstand k zwischen der aus der Luftwiderstandskraft F, und der Auftriebskraft Fₜ zusammengesetzten resultierenden Kraft F, und dem Schwerpunkt S ein wichtiger Parameter, weil unter den gegebenen Bedingungen dieser Abstand k das Drehmoment M bestimmt, dass die Längsachse des Speeres in Richtung der Tangente der Flugbahn (d.h. in die tatsächliche Fortbewegungsrichtung des Speeres) verdreht und den Anstellwinkel a vermindert. Wenn dieser Abstand k, also das Drehmoment M gross ist, dann wird der Winkel zwischen der Längsachse des Speeres und der Anströmrichtung P, also der Anstellwinkel a gering, so das auf das Gerät eine relativ geringe Auftriebskraft wirkt. Wenn die auf den hinteren Teil des Speeres wirkende resultierende Kraft Fᵣₕ beim gleichbleibenden Wert der auf den vor dem Bund befindlichen vorderen Teil des Speeres wirkenden resultierenden Kraft Fᵣᵥ erhöht wird, es in Fig. 2 gezeigt, ist, dann erhöht sich die resultierende Gesamtkraft Fᵣ₁ und verlagert sich nach hinten, in die Position F,₂, wodurch sich auch das den Anstellwinkel a verringernde Drehmoment M erhöht. Die beim Männerspeer eingeführten Regeländerungen haben gerade diese Wirkung bezweckt, wodurch die erreichbare Wurfweite kleiner wurde.

Um also einen solchen neuen Speer zu schaffen, dessen Flugeigenschaften dem alten Speer ähnlich sind, müsste offensichtlich die auf den hinteren Teil des Speeres wirkende resultierende Kraft Fᵣₕ verringert werden. Das könnte z.B. durch die Verminderung des Speerquerschnitts hinter dem Gewichtspunkt (durch eine geringere Länge und/oder geringeren Durchmesser) erreicht werden, die jedoch infolge der strengen Regelung eine äusserst beschränkte Möglichkeit ist. Eine echte Lösung kann also nur die Verminderung des die auf den Speer wirkenden Strömungskrafte chrakterisierenden Widerstandsfaktors Cₒ bedeuten, die dadurch möglich ist, wenn der hintere Teil der Speeroberfläche aufgerauht wird. Der Widerstandsfaktor C_{D} eines in eine Strömung gesetzten zylindrischen Körpers nimmt nämlich in einem bestimmten, die Rauhheit der Oberfläche kennzeichnenden kritischen Reynoldszahlbereich wesentlich ab, wobei die Reynoldszahl entsprechend ihrer Definition wobei V - die relative Geschwindigkeit, d - der Durchmesser, gegebenenfalls der Durchmesser des Speeres und v - die Viskosität ist) eine Funktion der Geschwindigkeit, gegebenenfalls der Auswurfgeschwindigkeit ist.

Wenn also zu einer bestimmten Auswurfgeschwindigkeit eine solche Oberflächenrauhheit gefertigt wird, bei welcher derjenige kritische Reynoldszahlbereich erreicht wird, wo sich der Widerstandsfaktor C_{D} wesentlich abnimmt, dann können die Flugeigenschaften des Speeres positiv beeinflusst werden, d.h. durch die Einstellung des optimalen Kraftgleichgewichts für den Flug unter gegebenen Geschwindigkeitsverhältnisse eine solche Flugbahn erreicht werden kann, die für den Flug den günstigsten Anstellwinkel a zur Folge hat und damit letzten Endes zu einer möglichst weiten Landung des Speeres beiträgt. Nachdem der gewünschte kritische Reynoldszahlbereich in Abhängigkeit von der Geschwindigkeit und der Rauhheit bestimmt werden kann, besteht die Möglichkeit, diese Zusammenhänge in die Praxis umzusetzten.

Im Sinne der obigen Erläuterungen kann die gestellte Aufgabe erfindungsgemäss dadurch gelöst werden, dass die Oberfläche des in herkömmlicher Weise, vorschriftsmässig ausbegebildeten Grundkörpers des Speeres wenigstens teilweise homogen aufgerauht ist, wobei die Höhe bzw. Tiefe der Rauhheit 0,1-0,5 mm, ihre Dichte mindestens 30 Punkte/cm² betragen. Erfindungsgemäss ist es besonders vorteilhaft, wenn die Dichte der Rauhigkeit zwischen 50 und 120 Punkte/cm² liegt.

Das optimale Mass der angewendeten Rauhheit ist eine Funktion der Fähigkeiten des jeweiligen Sportlers, d.h. der durch ihn erreichbaren maximalen Auswurfgeschwindigkeit, und zwar in einem solchen Zusammenhang, dass je grösser die zu erwartende Auswurfgeschwindigkeit ist, desto kleiner ist das Mass der optimalen Rauhheit.

Bei einem Männerspeer soll die Auswurfgeschwindigkeit des Speeres (eine Wurfweite von 60 bis 90 m vorausgesetzt) 20 bis 35 m/s betragen Die Höhe bzw. Tiefe der durch diese Geschwindigkeit erforderten Rauhheit beträgt in Abhängigkeit von der jeweiligen Geschwindigkeit 0,1 bis 0,3 mm. Zum Beispiel entspricht einer Auswurfgeschwindigkeit von 32 m/s eine optimale Rauhheit von 0,15 bis 0,2 mm, eine ideale Flugbahn vorausgesetzt. Beim Frauenspeer sind für Wurfweiten von 45 bis 80 m Auswurfgeschwindigkeiten von 18 bis 30 m/s notwendig. In diesem Bereich kann eine Oberflächenrauhheit von 0,2-0,3 als optimal betrachtet werden.

Mit Rücksicht auf den kritischen Reynoldszahlbereich können die Flugeigenschaften des Speeres durch das Aufrauhen grundsätzlich nur in einem Auswurfgeschwindigkeitsbereich von 17 bis 35 m/s positiv beeinflusst werden. Die Art der Beeinflussung weicht bei dem Männerspeer und dem Frauenspeer gewissermassen voneinander ab.

Beim Männerspeer, der infolge der glütigen Vorschriften ziemlich schlecht navigiert und zu zeitig nach unten stürzt, kann die positive Beeinflussung in erster Linie durch das vollständige oder teilweise Aufrauhen des etwa 170 cm langen Abschnitts hinter dem Bund erreicht werden, wobei der die Erhöhung der Wurfweite durch die Verminderung des Widerstandsfaktors im ansteigenden Bahnabschnitt bezweckt wird.

Der Frauenspeer ist dagegen ein gut navigierendes Gerät, dessen Flugbahncharakteristik einer lang ausgedehnten Ellipse ähnlich ist. Ein solcher Speer fliegt im wesentlichen fast parallel zum Boden und landet unter einem sehr geringen Winkel. Das Flugverhalten eines solchen Speeres kann in zwei verschiedener Weise beeinflusst werden. Die eine Möglichkeit besteht darin, dass im Interesse der Erhöhung der Gültigkeit der Würfe, also dass der Speer immer mit der Spitze landet, wird der letzte, 40 bis 70 cm lange Abschnitt stark aufgerauht (in Abhängigkeit von der vermutlichen Auswurfgeschwindigkeit mit einer Tiefe bzw. Höhe von 0,2-0,5 mm und einer Dichte von 60-120 Punkte/cm²) wodurch eine solche Wirkung erzielt werden kann, dass der Speer im absteigenden Bahnabschnitt infolge der Rauhheit zu stürzen beginnt und eine deutliche Spur auf dem Boden hinterlässt.

Eine andere Lösungsvariante, die die Wurfweite positiv beeinflussen kann, geht davon aus, dass die Navigationsfähigkeit und das Flugverhalten des Speeres in der Luft gut sind und sich in einem dynamischen Gleichgewicht befindet. Das setzt voraus, dass der auf den Speer wirkende Widerstandsfaktor zwar relative gering ist, doch die Flugeigenschaften weiter verbessert werden können, wenn für den Geschwindigkeitsbereich oberhalb von 17 m/s eine solche Rauhheit der gesamten Speeroberfläche ausgebildet wird, die der vermutlichen Wurfweite entspricht, also der Widerstandsfaktor weiter verringert wird.

Das Aufrauhen der Oberfläche des erfindungsgemässen Speeres kann mit verschiedenen, an sich bekannten Verfahren durchgeführt werden.

Beim Aufrauhen durch Farbenüberzug wird die Oberfläche des Aluminium-Grundkörpers nach Schleifen und Entfetten mit einer Grundfarbe beschichtet, un nach der Trocknung erfolgt der Farbanstrich mit einer solchen Farbe mit Kunstharzgrundlage, welcher in einer der gewünschten Rauhheit entsprechenden Menge und Qualität (Korngrösse) ein aufrauhender Füllstoff (z.B. Glimmer- oder Metallpulver) in einem Verhältnis von 40-60% zugemischt wird. Dieser Füllstoff kann gegebenenfalls auch dem die Farbe schützenden Schutzlack zugemischt werden und mit dem Schutzlack auf die Oberfläche aufgetragen werden.

Eine weitere Möglichkeit zum Aufrauhen der Oberfläche des Speeres kann durch Zugabe von einem Ongrovilkörner enthaltenden Polymer-Gel-Kunstharz zur angewendeten Emailfarbe (Resacryl Super Emailfarbe) erfolgen, der in einem Verhältnisvon 1 bis 5% der Farbe zugemischtwerden soll, in Abhängigkeit von der gewünschten Rauhheit. Bei einer Mischung mit 1% Polymer-Gel-Kunstharz ist die Dichte der Rauhheit etwa 32 Punkte/ cm², während bei 5% 120 Punkte/cm^{2.} Bei einem Mischverhältnis über 5% ist die Andwendung einer Spritzpistole nicht mehr möglich.

Eine weitere Möglichkeit zur Herstellung einer aufgerauhten Oberfläche für den Grundkörper des Speeres ist das bei der Herstellung von Feilen bekannte Verfarhen, das sogenannte Reissen, das auf einer Reissmaschine erfolgt. Die Qualität des Reissens, also die Rauhheit kann, ähnlich wie bei den Feilen, durch die Anzahl der Zähne in 1 cm Länge des Reisswerkzeuges gekennzeichnet werden. Die Dichte der Zähne auf der aufgerissenen Fläche ist umgekehrt proportional mit der Tiefe des Reissens. Zur Verbesserung der aerodynamischen Eigenschaften des Speeres sollen 12-35 Zähne/cm aufgerissen werden, bei einer Tiefe von 0,1-0,5 mm. Das Aufrauhen kann hier im Bezug auf die Längsachse des Speeres
- parallel,
- parallel und in Querrichtung,
- unter einem Winkel, spiralförmig in einer Richtung,
- doppelt spiralförmig, wobei die erste Spirale auf die zweite senkrecht ist,
- und senkrecht erfolgen.

Es ist auch möglich, die Oberfläche durch ein elektrolytisches Verfahren aufzurauhen, wobei der aufrauhende Füllstoff dem Elektrolyt zugegeben wird.

Das Aufrauhen kann weiterhin auch in negativer Richtung, d.h. durch Einpressen, Lochen un in ähnlicher Weise erfolgen.

Das Ergebnis aller dieser Verfahren bleibt jedoch im Rahmen der Erfindung, soweit die Erreichung der vorgeschlagenen Oberflächenqualität des Speergrundkörpers bezweckt wird.

Das erfindungsgemässe Aufrauhen der Speeroberfläche ist zur positiven Beeinflussung der Flugeigenschaften und der Navigationsfahigkeit von allen, mit einer Geshwindigkeit von 17-35 m geworfenen Speeren geeignet, wobei durch diese Rauhheit einerseits eine erhöhte Wurfweite und andererseits eine vorschriftsmässige, mit der Spitze erfolgende Landung erzielt werden kann.

## Patentansprüche

1. Speer für Sportzwecke mit verbesserter Navigationsfähigkeit und verbesserten Flugeigenschaften, bestehend aus einem an beiden Enden in einer konischen Spitze endenden stangenförmigen Grundkörper und einem in der Mitte des Grundkörpers ausgebildeten Bund zum Festhalten des Speeres, dadurch gekennzeichnet, dass die Oberfläche des in herkömmlicher Weise, vorschriftsmässig ausgebildeten Grundkörpers des Speeres wenigstens teilweise aufgerauht ist, wobei die Höhe bzw. Tiefe der Rauhheit 0,1-0,5 mm, während ihre Dichte mindestens 30 Punkte/cm² beträgt.

2. Speer für Sportzwecke nach Anspruch 1, dadurch gekennzeichnet, dass die Dichte der Rauhheit der Speeroberfläche 50 bis 120 Punkte/ cm² beträgt.

## Revendications

1. Javelot à usage sportif ayant une capacité de navigation ainsi que des qualités de vol améliorées, comprenant un corps de base en forme de perche se terminant en pointe conique aux deux extrémités et comprenant, pour tenir le javelot, une poignée disposée au centre du corps de base, caractérisé en ce que la surface du corps de base du javelot, le corps de base étant formé de façon conventionnelle et conforme au règlement, est au moins en partie rugueuse, la hauteur ou profondeur de la rugosité mesurant 0,1 à 0,5 mm et la densité de la rugosité étant d'au moins 30 points par cam²_{.}

2. Javelot à usage sportif selon la revendication 1, caractérisé en ce que la densité de la rugosité de la surface du javelot est de 50 à 120 points par cₘ₂.

## Claims

1. Javelin for sporting purposes having an improved navigation capability and improved flight properties, comprising a rod-shaped base body ending in a tip at each of both ends, further comprising a collar in the center of the base body for gripping the javelin, characterised in that the surface of the javelin body, which is of conventional form complying with the regulations, is at least partly roughened, the height or depth of the roughness measuring 0.1 to 0.5 mm and its density measuring at least 30 points/cm².

2. Javelin for sporting purposes according to claim 1, characterised in that the density of the roughness of the javelin surface measures 50 to 120 points/cm^{2.}
